# FASCICULE DE BREVET EUROPEEN

(11) **EP 3 607 204 B1**
(45) Date de publication et mention de la délivrance du brevet: **10.03.2021**
(21) Numéro de dépôt: 18712883.0
(22) Date de dépôt: 21.03.2018
(51) Int. Cl.: F04C 23/00, F04C 25/02, F04C 18/12

(54) **GROUPE DE POMPAGE ET UTILISATION**
PUMPEINHEIT UND VERWENDUNG
PUMPING UNIT AND USE

(30) Priorité: 07.04.2017 FR 1753029
(43) Date de publication de la demande: 12.02.2020
(73) Titulaire: Pfeiffer Vacuum, 74000 Annecy (FR)
(72) Inventeur: D'HARBOULLE, Philippe, 73100 Aix les Bains (FR)
(74) Mandataire: Croonenbroek, Thomas Jakob
(86) Numéro de dépôt international: PCT/EP2018/057211
(87) Numéro de publication internationale: WO 2018/184853

(56) Documents cités:
- EP-A1- 2 518 323
- EP-A2- 1 710 440
- WO-A1-2007/063341
- WO-A1-2017/031807
- US-A1- 2004 247 465
- US-A1- 2013 164 147

## Description

La présente invention concerne un groupe de pompage comportant une pompe à vide primaire de type sèche multiétagée et une pompe à vide de type Roots biétagée, montée en série et en amont de la pompe à vide primaire. La présente invention concerne également une utilisation dudit groupe de pompage.

Les pompes à vide primaire comportent plusieurs étages de pompage en série dans lesquels circule un gaz à pomper entre une aspiration et un refoulement. On distingue parmi les pompes à vide primaire connues, celles à lobes rotatifs également connues sous le nom « Roots » avec deux ou trois lobes ou celles à double bec, également connues sous le nom « Claw ».

Les pompes à vide primaire comprennent deux rotors de profils identiques, tournant à l'intérieur d'un stator en sens opposé. Lors de la rotation, le gaz à pomper est emprisonné dans le volume engendré par les rotors et le stator, et est entraîné par les rotors vers l'étage suivant puis de proche en proche jusqu'au refoulement de la pompe à vide. Le fonctionnement s'effectue sans aucun contact mécanique entre les rotors et le stator, ce qui permet l'absence d'huile dans les étages de pompage. Nous obtenons ainsi un pompage dit sec. Un exemple de pompe à vide primaire est décrit dans le document EP1710440A2.

Pour augmenter les performances de pompage, en particulier le débit, on utilise généralement une pompe à vide de type Roots (connue sous le nom de « Roots Blower » en anglais) montée en série et en amont de la pompe à vide primaire. Un exemple de pompe à vide de type Roots Blower est décrit dans le document US2013/0164147A1. Le débit engendré par la pompe à vide Roots peut être de l'ordre de vingt fois le débit engendré par la pompe à vide primaire.

Certaines applications, telles que les applications de production de couches minces dans l'industrie de fabrication du semi-conducteur ou « applications CVD » (pour «dépôt chimique en phase vapeur »), nécessitent des performances de pompage importantes, notamment pour des gammes de pression de travail comprises entre 53Pa et 266Pa, pour des flux pompés en continus compris entre 50Pa.m³.s⁻¹ et 170Pa.m³.s⁻¹. On cherche notamment à obtenir des débits de pompage maximums, de l'ordre de 3000m³/h dans cette plage de fonctionnement.

Une solution pour essayer d'atteindre ces capacités de pompage consiste à utiliser une pompe à vide Roots ayant le débit engendré souhaité pour atteindre 3000m³/h montée en série avec une pompe à vide primaire multiétagée, de l'ordre de 300m³/h. Le débit engendré par la pompe à vide Roots peut ainsi être de l'ordre de dix fois le débit engendré par la pompe à vide primaire multiétagée. On constate cependant une perte importante des performances de pompage de ce dispositif pour les pressions de la plage de fonctionnement des applications CVD ainsi qu'en pression limite. Par ailleurs, un tel dispositif de pompage est très consommateur d'énergie et on cherche également à limiter la consommation électrique.

Utiliser deux pompes à vide Roots en série et en amont d'une pompe à vide primaire multiétagée n'est pas non plus une solution satisfaisante. Un tel agencement serait en effet couteux, encombrant et l'utilisation de deux moteurs engendrerait des pertes mécaniques et donc une consommation électrique conséquente.

Un des buts de la présente invention est donc de proposer un groupe de pompage ayant de meilleures performances de pompage dans la plage de fonctionnement des applications CVD, ainsi qu'en pression limite, tout en ayant une consommation électrique minimale.

A cet effet, l'invention a pour objet un groupe de pompage comportant :
- une pompe à vide primaire de type sèche mutiétagée comportant au moins quatre étages de pompage montés en série,
caractérisé en ce que le groupe de pompage comporte :
- une pompe à vide de type Roots biétagée comportant un premier et un deuxième étages de pompage montés en série, le deuxième étage de pompage de la pompe à vide de type Roots biétagée étant monté en série et en amont d'un premier étage de pompage de la pompe à vide primaire dans le sens d'écoulement des gaz à pomper,
- le rapport du débit engendré par le premier étage de pompage de la pompe à vide de type Roots biétagée sur le débit engendré par le deuxième étage de pompage de la pompe à vide de type Roots biétagée étant inférieur à six, et
- le rapport du débit engendré par le deuxième étage de pompage de la pompe à vide de type Roots biétagée sur le débit engendré du premier étage de pompage de la pompe à vide primaire de type sèche multiétagée étant inférieur à six.

Avec une telle architecture et un tel dimensionnement du groupe de pompage, on obtient des performances de pompage maximales dans la gamme de fonctionnement souhaitée, pour des pressions comprises entre 53Pa et 266Pa avec des flux pouvant être pompés en continu jusqu'à 170 Pa.m³.s⁻¹.

Egalement, les performances de pompage en vide limite sont satisfaisantes et inférieures à 0,1Pa.

En outre, la consommation électrique est minimale, que ce soit en vide limite ou dans la plage de fonctionnement souhaitée des applications CVD.

Selon une ou plusieurs caractéristiques du groupe de pompage, prise seule ou en combinaison :
- le débit engendré par le premier étage de pompage de la pompe à vide de type Roots biétagée est supérieur ou égal à 3000m³/h, tel que compris entre 3500m³/h et 5000m³/h,
- le débit engendré par le deuxième étage de pompage de la pompe à vide de type Roots biétagée est supérieur ou égal à 500m³/h, tel que compris entre 500m³/h et 1000m³/h,
- le rapport du débit engendré par le premier étage de pompage de la pompe à vide de type Roots biétagée sur le débit engendré par le deuxième étage de pompage de la pompe à vide de type Roots biétagée est inférieur à 5,5, tel que compris entre 4,5 et 5,5,
- le rapport du débit engendré par le deuxième étage de pompage de la pompe à vide de type Roots biétagée sur le débit engendré du premier étage de pompage de la pompe à vide primaire de type sèche multiétagée est inférieur ou égal à cinq,
- le débit engendré par le premier étage de pompage de la pompe à vide primaire est supérieur ou égal à 100m³/h, tel que compris entre 100m³/h et 400m³/h,
- le rapport du débit engendré par le premier étage de pompage de ladite pompe à vide primaire sur le débit engendré par le second étage de pompage de ladite pompe à vide primaire est inférieur ou égal à trois,
- le rapport du débit engendré par le premier étage de pompage de la pompe à vide Roots sur le débit engendré par le troisième étage de pompage de la pompe à vide primaire est inférieur ou égal à cent vingt,
- le rapport du débit engendré par le dernier étage de pompage de la pompe à vide primaire sur le débit engendré par l'avant-dernier étage de pompage de la pompe à vide primaire est inférieur ou égal à deux,
- la pompe à vide primaire comporte au moins cinq étages de pompage montés en série,
- le groupe de pompage comporte en outre une canalisation raccordant l'aspiration de la pompe à vide de type Roots biétagée à l'entrée du deuxième étage de pompage de la pompe à vide de type Roots biétagée, la canalisation comportant un module de décharge (également appelé « by-pass » en anglais) configuré pour s'ouvrir dès que la différence de pression entre l'aspiration et le refoulement du premier étage de pompage dépasse une valeur prédéfinie.

L'invention a aussi pour objet une utilisation du groupe de pompage tel que décrit précédemment pour le pompage d'une enceinte d'une installation de fabrication de semi-conducteurs, dans laquelle le groupe de pompage est utilisé pour le contrôle de pression à l'intérieur de l'enceinte à des valeurs comprises entre 53Pa et 266Pa et pour des flux de gaz pompés dans l'enceinte compris entre 50Pa.m³.s⁻¹ et 170Pa.m³.s⁻¹.

D'autres caractéristiques et avantages de l'invention ressortiront de la description suivante, donnée à titre d'exemple, sans caractère limitatif, en regard des dessins annexés sur lesquels:
- la figure 1 montre une vue schématique d'un groupe de pompage,
- la figure 2 montre un exemple de réalisation d'une pompe à vide primaire où seuls les éléments nécessaires au fonctionnement sont représentés,
- la figure 3 montre une vue schématique d'une pompe à vide de type Roots biétagée; sur cette figure, on a représenté des sections transversales d'étages de pompage l'une à côté de l'autre pour une meilleure compréhension,
- la figure 4 est un graphique montrant des courbes de vitesses de pompage (en m³/h) pour un groupe de pompage selon l'invention et pour des dispositifs de pompage de l'état de la technique en fonction de la pression (en Torr),
- la figure 5 est un graphique montrant des courbes de flux de gaz pompés (en « slm » pour «standard litre per minute » en anglais, 1slm = 1,68875Pa.m³.s⁻¹) en fonction de la pression (en Torr) pour le groupe de pompage et les dispositifs de pompage de la figure 4, et
- la figure 6 montre un exemple d'utilisation du groupe de pompage.

Sur ces figures, les éléments identiques portent les mêmes numéros de référence. Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées ou interchangées pour fournir d'autres réalisations.

On définit par « débit engendré », la cylindrée correspondante au volume engendré entre les rotors et le stator de la pompe à vide multipliée par le nombre de tours par seconde.

On définit par « pression limite », la pression minimale obtenue pour un dispositif de pompage en l'absence de flux de gaz pompé.

On définit par pompe à vide primaire de type sèche, une pompe à vide volumétrique, qui, à l'aide de deux rotors aspire, transfère puis refoule le gaz à pomper à la pression atmosphérique. Les rotors sont entrainés en rotation par un moteur de la pompe à vide primaire.

On définit par pompe à vide de type Roots, (également appelée « Roots Blower » en anglais), une pompe à vide volumétrique, qui, à l'aide de rotors de type Roots aspire, transfère puis refoule le gaz à pomper. La pompe à vide de type Roots est montée en amont et en série d'une pompe à vide primaire. Les rotors de type Roots sont entrainés en rotation par un moteur de la pompe à vide de type Roots.

On entend par « en amont », un élément qui est placé avant un autre par rapport au sens de circulation du gaz. A contrario, on entend par « en aval », un élément placé après un autre par rapport au sens de circulation du gaz à pomper, l'élément situé en amont étant à une pression plus basse que l'élément situé en aval, à une pression plus élevée.

La figure 1 montre une vue schématique d'un groupe de pompage 1.

Le groupe de pompage 1 est par exemple utilisé dans une installation 100 de l'industrie de fabrication du semi-conducteur (figure 6). Le groupe de pompage 1 est par exemple raccordé à une enceinte 101 destinée à la production de couches minces ou applications CVD (« dépôt chimique en phase vapeur »), pour laquelle la plage de fonctionnement comprend des pressions comprises entre 53Pa et 266Pa et des flux de gaz pompés dans l'enceinte 101, généralement compris entre 50Pa.m³.s⁻¹ et 170Pa.m³.s⁻¹.

Le groupe de pompage 1 comporte une pompe à vide primaire 2 de type sèche multiétagée et une pompe à vide de type Roots 3 biétagée (ou « double stage blower » en anglais), montée en série et en amont de la pompe à vide primaire 2.

La pompe à vide primaire 2 représentée comprend cinq étages de pompage T1, T2, T3, T4, T5 montés en série entre une aspiration 4 et un refoulement 5 de la pompe à vide primaire 2 et dans lesquels un gaz à pomper peut circuler.

Chaque étage de pompage T1-T5 comprend une entrée et une sortie respectives. Les étages de pompage successifs T1-T5 sont raccordés en série les uns à la suite des autres par des canaux inter-étages 6 respectifs raccordant la sortie (ou le refoulement) de l'étage de pompage qui précède à l'entrée (ou l'aspiration) de l'étage qui suit (voir figure 2). Les canaux inter-étages 6 sont par exemple agencés latéralement dans le corps 8 de la pompe à vide 2, de part et d'autre d'un logement central 9 recevant les rotors 10. L'entrée du premier étage de pompage T1 communique avec l'aspiration 4 de la pompe à vide 2 et la sortie du dernier étage de pompage T5 communique avec le refoulement 5 de la pompe à vide 2. Les stators des étages de pompage T1-T5 forment un corps 8 de la pompe à vide 2.

La pompe à vide primaire 2 comporte deux rotors 10 à lobes rotatifs s'étendant dans les étages de pompage T1- T5. Les arbres des rotors 10 sont entraînés du côté de l'étage de refoulement T5 par un moteur M1 de la pompe à vide primaire 2 (figure 1).

Les rotors 10 présentent des lobes de profils identiques. Les rotors représentés sont de type « Roots » (section en forme de « huit » ou de « haricot »). Bien entendu, l'invention s'applique également à d'autres types de pompes à vide primaire multi-étagées de type sèche, telles que de type « Claw » ou de type à spirale ou à vis ou d'un autre principe similaire de pompe à vide volumétrique.

Les rotors 10 sont angulairement décalés et entrainés pour tourner de façon synchronisée en sens inverse dans le logement central 9 de chaque étage T1-T5. Lors de la rotation, le gaz aspiré depuis l'entrée est emprisonné dans le volume engendré par les rotors 10 et le stator, puis est entraîné par les rotors vers l'étage suivant (le sens de circulation des gaz est illustré par les flèches G sur les figures 1 et 2).

La pompe à vide primaire 2 est dite « sèche » car en fonctionnement, les rotors 10 tournent à l'intérieur du stator sans aucun contact mécanique avec le stator, ce qui permet l'absence d'huile dans les étages de pompage T1-T5.

Les étages de pompage T1-T5 présentent un volume engendré, c'est-à-dire un volume de gaz pompé, décroissant (ou égal) avec les étages de pompage, le premier étage de pompage T1 présentant le débit engendré le plus élevé et le dernier étage de pompage T5 présentant le débit engendré le plus faible.

La pression de refoulement de la pompe à vide primaire 2 est la pression atmosphérique. La pompe à vide primaire 2 comporte en outre un clapet anti-retour en sortie du dernier étage de pompage T5, au niveau du refoulement 5, pour éviter le retour des gaz pompés dans la pompe à vide 2.

Une pompe à vide 3 de type Roots biétagée est illustrée de manière schématique sur la figure 3.

La pompe à vide 3 de type Roots est, comme la pompe à vide primaire 2, une pompe à vide volumétrique, qui, à l'aide de rotors aspire, transfère puis refoule le gaz à pomper.

La pompe à vide 3 de type Roots biétagée comporte un premier et un deuxième étages de pompage B1, B2 montés en série entre une aspiration 11 et un refoulement 12 et dans lesquels un gaz à pomper peut circuler.

Chaque étage de pompage B1-B2 comprend une entrée et une sortie respectives, l'entrée 16 (ou aspiration) du deuxième étage de pompage B2 étant raccordée à la sortie (ou refoulement) du premier étage de pompage B1 par un canal inter-étage 13. L'entrée du premier étage de pompage B1 communique avec l'aspiration 11 du groupe de pompage 1 et la sortie du deuxième étage de pompage B2 (le refoulement 12) est raccordée à l'aspiration 4 de la pompe à vide primaire 2.

La pompe à vide 3 de type Roots comporte deux rotors 14 à lobes rotatifs s'étendant dans les étages de pompage B1-B2. Les arbres des rotors 14 sont entraînés par un moteur M2 de la pompe à vide 3 de type Roots (figure 1).

Les rotors 14 présentent des lobes de profils identiques de type « Roots ».

Les rotors 14 sont angulairement décalés et entrainés pour tourner de façon synchronisée en sens inverse dans le logement central définissant les chambres de chaque étage B1-B2. Lors de la rotation, le gaz aspiré depuis l'entrée est emprisonné dans le volume engendré par les rotors et le stator puis est entraîné par les rotors vers l'étage suivant (le sens de circulation des gaz est illustré par les flèches G sur les figures 1 et 3).

La pompe à vide 3 de type Roots est dite « sèche » car en fonctionnement, les rotors tournent à l'intérieur du stator sans aucun contact mécanique avec le stator, ce qui permet l'absence d'huile dans les étages de pompage B1-B2.

La pompe à vide 3 de type Roots se différencie principalement de la pompe à vide primaire 2 par des dimensions plus grandes d'étages de pompage B1-B2 du fait des capacités de pompage plus importantes, par des tolérances de jeux plus grandes et par le fait que la pompe à vide 3 de type Roots ne refoule pas à la pression atmosphérique mais doit être utilisée en montage série en amont d'une pompe à vide primaire.

Le groupe de pompage 1 comporte en outre une canalisation 15 raccordant l'aspiration 11 de la pompe à vide 3 de type Roots à l'entrée 16 du deuxième étage de pompage B2 de la pompe à vide 3 de type Roots.

La canalisation 15 comporte un module de décharge 17, tel qu'un clapet ou une vanne pilotée, configuré pour s'ouvrir dès que la différence de pression entre l'aspiration 11 et le refoulement du premier étage de pompage B1 dépasse une valeur prédéfinie, comprise par exemple entre 5.10³ Pa et 3.10⁴ Pa.

L'ouverture du module de décharge 17 permet de faire recirculer le surplus du flux gazeux du refoulement du premier étage de pompage B1 vers l'aspiration 11 de la pompe à vide 3 de type Roots. Cette recirculation intervient au moment de la descente en pression de l'enceinte 101 depuis la pression atmosphérique, du fait du fort flux gazeux au démarrage du pompage. On évite ainsi qu'une importante pression soit générée au refoulement du premier étage de pompage B1 qui pourrait provoquer une consommation électrique très importante, un échauffement excessif et un risque de dysfonctionnement.

Le rapport du débit engendré par le premier étage de pompage B1 de la pompe à vide 3 de type Roots sur le débit engendré par le deuxième étage de pompage B2 de la pompe à vide 3 de type Roots est inférieur à six, tel que inférieur à 5,5, tel que compris entre 4,5 et 5,5.

Le débit engendré par le premier étage de pompage B1 de la pompe à vide 3 de type Roots biétagée est par exemple supérieur ou égal à 3000m³/h, tel que compris entre 3500m³/h et 5000m³/h.

Le débit engendré par le deuxième étage de pompage B2 de la pompe à vide 3 de type Roots biétagée est par exemple supérieur ou égal à 500m³/h, tel que compris entre 500m³/h et 1000m³/h.

Le débit engendré du premier étage de pompage B1 de la pompe à vide 3 de type Roots est par exemple de l'ordre de 4459m³/h.

Le débit engendré par le deuxième étage de pompage B2 de la pompe à vide 3 de type Roots est par exemple de l'ordre de 876m³/h.

Le rapport du débit engendré par le premier étage de pompage B1 sur le débit engendré par le deuxième étage de pompage B2 est ainsi de l'ordre de 5,1.

En outre, le rapport du débit engendré par le deuxième étage de pompage B2 de la pompe à vide 3 de type Roots sur le débit engendré du premier étage de pompage T1 de la pompe à vide primaire 2 est inférieur à six, tel que inférieur ou égal à cinq.

Le débit engendré par le premier étage de pompage T1 de la pompe à vide primaire 2 est par exemple supérieur ou égal à 100m³/h, tel que compris entre 100m³/h et 400m³/h.

Le premier étage de pompage T1 de la pompe à vide primaire 2 présente par exemple un débit engendré de l'ordre de 187m³/h.

Le rapport du débit engendré par le deuxième étage de pompage B2 sur le débit engendré du premier étage de pompage T1 est ainsi égal de l'ordre de 4,7.

Le rapport du débit engendré par le premier étage de pompage T1 de la pompe à vide primaire 2 sur le débit engendré par le second étage de pompage T2 de la pompe à vide primaire 2 est par exemple inférieur ou égal à trois.

Le deuxième étage de pompage T2 présente par exemple un débit engendré de l'ordre de 93m³/h. Le rapport du débit engendré par le premier étage de pompage T1 sur le débit engendré par le second étage de pompage T2 est ainsi sensiblement égal à deux.

Le rapport du débit engendré par le premier étage de pompage B1 de la pompe à vide 3 de type Roots biétagée sur le débit engendré par le troisième étage de pompage T3 de la pompe à vide primaire 2 est par exemple inférieur ou égal à cent vingt. Les au moins deux derniers étages de pompage T4, T5, T6 de la pompe à vide primaire 2 peuvent avoir des mêmes valeurs de débits engendrés.

Le rapport du débit engendré par le dernier étage de pompage T5 de la pompe à vide primaire 2 sur le débit engendré par l'avant-dernier étage de pompage T4 de la pompe à vide primaire 2 est par exemple inférieur ou égal à deux.

Les trois derniers étage de pompage T3, T4 et T5 présentent par exemple un débit engendré de l'ordre de 44m³/h. Le rapport du débit engendré par le premier étage de pompage B1 de la pompe à vide secondaire 3 de type Roots biétagée sur le débit engendré par le troisième étage de pompage T3 de la pompe à vide primaire 2 est ainsi de l'ordre de 101,3. Le rapport du débit engendré par le dernier étage de pompage T5 de la pompe à vide primaire 2 sur le débit engendré par l'avant-dernier étage de pompage T4 de la pompe à vide primaire 2 est ainsi ici égal à un.

Les derniers étages de pompage T4, T5, T6 de la pompe à vide primaire 2 de mêmes valeurs de débits engendrés permet de simplifier la fabrication et diminue les coûts.

Ce dimensionnement du groupe de pompage 1 permet d'optimiser les performances de pompage qui sont optimales dans la plage de fonctionnement des procédés CVD. Egalement, les performances de pompage en vide limite sont satisfaisantes. En outre, la consommation électrique est minimale, que ce soit en vide limite ou pour les pressions de fonctionnement.

Ceci peut être mieux compris en visualisant les graphiques des figures 4 et 5 qui montrent des performances de pompage obtenues pour un groupe de pompage 1 selon l'invention et pour des dispositifs de pompage de l'état de la technique.

La courbe A est une courbe de la vitesse de pompage en fonction de la pression obtenue pour un dispositif de pompage de l'art antérieur comportant une pompe à vide Roots monoétagée présentant un débit engendré estimé de 4459 m³/h montée en série et en amont d'une pompe à vide primaire de débit engendré estimé à 510m³/h.

Ce dispositif de pompage permet d'atteindre une vitesse de pompage de l'ordre de 3000m³/h pour des pressions comprises entre 13Pa et 26 Pa (ou 0,1Torr et 0,2Torr). Cependant, au-delà de 53Pa (ou 0,4Torr), les performances se dégradent très nettement, si bien que dans la plage de fonctionnement souhaitée (Pf sur les graphiques des figures 4 et 5), les performances du dispositif de pompage sont insuffisantes. Egalement, la vitesse de pompage pour des pressions inférieures à 13Pa (ou 0,1Torr), (en vide limite) est moins bonne. En outre, la consommation électrique en pression limite est de l'ordre de 3.3kW, ce qui est important.

La courbe B montre les performances de pompage en fonction de la pression obtenues pour un dispositif de pompage de l'art antérieur comportant une pompe à vide Roots monoétagée d'un débit engendré estimé à 4459m³/h montée en série et en amont d'une pompe à vide primaire de débit engendré estimé à 260m³/h.

On voit que les performances de pompage en pression limite sont meilleures que pour le dispositif de pompage de la courbe A. Toutefois, la vitesse de pompage n'atteint pas les performances souhaitées de 3000m³/h dans la plage de fonctionnement Pf.

La courbe C montre les performances de pompage en fonction de pression obtenues pour un dispositif de pompage de l'art antérieur comportant une pompe à vide Roots d'un débit engendré estimé de 4459m³/h montée en série et en amont d'une pompe à vide primaire d'un débit engendré estimé de 510m³/h. Le dimensionnement du dernier étage de pompage de la pompe à vide primaire du dispositif de pompage de la courbe C d'un débit engendré estimé de l'ordre de 109 m³/h est très supérieur à celui du dispositif de pompage de la courbe A d'un débit engendré estimé de l'ordre de 58m³/h.

On constate que les performances sont sensiblement meilleures que pour le dispositif de pompage de la courbe B dans la plage de fonctionnement Pf. Néanmoins, la vitesse de pompage n'atteint pas 3000m³/h, décroit dans la plage de fonctionnement et la consommation électrique en pression limite est beaucoup trop élevée (de l'ordre de 5.7kW) du fait du surdimensionnement du dernier étage de pompage de la pompe à vide primaire. Egalement, les performances de pompage sont insuffisantes en pression limite.

La courbe D montre les performances de pompage en fonction de la pression obtenue pour un groupe de pompage 1 selon l'invention dont le débit engendré du premier étage de pompage B1 de la pompe à vide 3 de type Roots est de l'ordre de 4459m³/h, le débit engendré par le deuxième étage de pompage B2 de la pompe à vide 3 de type Roots est de l'ordre de 876m³/h, le premier étage de pompage T1 de la pompe à vide primaire 2 présente un débit engendré de l'ordre de 187m³/h, le deuxième étage de pompage T2 de la pompe à vide primaire 2 présente un débit engendré de l'ordre de 93m³/h et les trois derniers étage de pompage T3, T4 et T5 de la pompe à vide primaire 2 présentent un débit engendré de l'ordre de 44m³/h.

On constate que les performances de pompage sont maximales, de l'ordre de 3000m³/h, dans la plage de fonctionnement souhaitée Pf.

Les performances de pompage en vide limite sont également satisfaisantes.

En outre, le niveau de consommation électrique est satisfaisant. Il est inférieur à 2,5kW en pression limite.

## Revendications

1. Groupe de pompage (1) comportant :
- une pompe à vide primaire (2) de type sèche mutiétagée comportant au moins quatre étages de pompage (T1, T2, T3, T4, T5) montés en série,
- une pompe à vide (3) de type Roots biétagée comportant un premier et un deuxième étages de pompage (B1, B2) montés en série, le deuxième étage de pompage (B2) de la pompe à vide (3) de type Roots biétagée étant monté en série et en amont d'un premier étage de pompage (T1) de ladite pompe à vide primaire (2) dans le sens d'écoulement des gaz à pomper,
**caractérisé en ce que** :
- le rapport du débit engendré par le premier étage de pompage (B1) de la pompe à vide (3) de type Roots biétagée sur le débit engendré par le deuxième étage de pompage (B2) de la pompe à vide (3) de type Roots biétagée (3) étant inférieur à six, et
- le rapport du débit engendré par le deuxième étage de pompage (B2) de la pompe à vide (3) de type Roots biétagée sur le débit engendré du premier étage de pompage (T1) de ladite pompe à vide primaire (2) étant inférieur à six.

2. Groupe de pompage (1) selon la revendication précédente, **caractérisé en ce que** le débit engendré par le premier étage de pompage (B1) de la pompe à vide (3) de type Roots biétagée est supérieur ou égal à 3000m³/h, tel que compris entre 3500m³/h et 5000m³/h.

3. Groupe de pompage (1) selon l'une des revendications précédentes, **caractérisé en ce que** le débit engendré par le deuxième étage de pompage (B2) de la pompe à vide (3) de type Roots biétagée est supérieur ou égal à 500m³/h, tel que compris entre 500m³/h et 1000m³/h.

4. Groupe de pompage (1) selon l'une des revendications précédentes, **caractérisé en ce que** le rapport du débit engendré par le premier étage de pompage (B1) de la pompe à vide (3) de type Roots biétagée sur le débit engendré par le deuxième étage de pompage (B2) de la pompe à vide (3) de type Roots biétagée est inférieur à 5,5.

5. Groupe de pompage (1) selon l'une des revendications précédentes, **caractérisé en ce que** le rapport du débit engendré par le deuxième étage de pompage (B2) de la pompe à vide (3) de type Roots biétagée sur le débit engendré du premier étage de pompage (T1) de la pompe à vide primaire (2) est inférieur ou égal à cinq.

6. Groupe de pompage (1) selon l'une des revendications précédentes, **caractérisé en ce que** le débit engendré par le premier étage de pompage (T1) de la pompe à vide primaire (2) est supérieur ou égal à 100m³/h, tel que compris entre 100m³/h et 400m³/h.

7. Groupe de pompage (1) selon l'une des revendications précédentes, **caractérisé en ce que** le rapport du débit engendré par le premier étage de pompage (T1) de la pompe à vide primaire (2) sur le débit engendré par le second étage de pompage (T2) de la pompe à vide primaire (2) est inférieur ou égal à trois.

8. Groupe de pompage (1) selon l'une des revendications précédentes, **caractérisé en ce que** le rapport du débit engendré par le premier étage de pompage (B1) de la pompe à vide (3) de type Roots biétagée sur le débit engendré par le troisième étage de pompage (T3) de la pompe à vide primaire (2) est inférieur ou égal à cent vingt.

9. Groupe de pompage (1) selon l'une des revendications précédentes, **caractérisé en ce que** la pompe à vide primaire (2) comporte au moins cinq étages de pompage (T1, T2, T3, T4, T5) montés en série.

10. Groupe de pompage (1) selon l'une des revendications précédentes, **caractérisé en ce qu'**il comporte en outre une canalisation (15) raccordant l'aspiration (11) de la pompe à vide (3) de type Roots biétagée à l'entrée (16) du deuxième étage de pompage (B2) de la pompe à vide (3) de type Roots biétagée, la canalisation (15) comportant un module de décharge (17) configuré pour s'ouvrir dès que la différence de pression entre l'aspiration (11) et le refoulement du premier étage de pompage (B1) dépasse une valeur prédéfinie.

11. Utilisation d'un groupe de pompage (1) selon l'une des revendications précédentes pour le pompage d'une enceinte (101) d'une installation (100) de fabrication de semi-conducteurs, dans laquelle le groupe de pompage (1) est utilisé pour le contrôle de pression à l'intérieur de l'enceinte (101) à des valeurs comprises entre 53Pa et 266Pa et pour des flux de gaz pompés dans l'enceinte (101) compris entre 50Pa.m³.s⁻¹ et 170Pa.m³.s⁻¹.

## Patentansprüche

1. Pumpeinheit (1), welche aufweist:
- eine primäre Vakuumpumpe (2) vom mehrstufigen trockenen Typ, die mindestens vier in Reihe geschaltete Pumpstufen (T1, T2, T3, T4, T5) aufweist,
- eine Vakuumpumpe (3) vom Typ einer zweistufigen Wälzkolbenpumpe, die eine erste und eine zweite Pumpstufe (B1, B2) aufweist, die in Reihe geschaltet sind, wobei die zweite Pumpstufe (B2) der Vakuumpumpe (3) vom Typ einer zweistufigen Wälzkolbenpumpe mit einer ersten Pumpstufe (T1) der primären Vakuumpumpe (2) in Reihe geschaltet und, bezogen auf die Strömungsrichtung der zu pumpenden Gase, stromaufwärts von dieser angeordnet ist,
**dadurch gekennzeichnet, dass**:
- das Verhältnis der von der ersten Pumpstufe (B1) der Vakuumpumpe (3) vom Typ einer zweistufigen Wälzkolbenpumpe erzeugten Förderleistung zu der von der zweiten Pumpstufe (B2) der Vakuumpumpe (3) vom Typ einer zweistufigen Wälzkolbenpumpe (3) erzeugten Förderleistung kleiner als sechs ist, und
- das Verhältnis der von der zweiten Pumpstufe (B2) der Vakuumpumpe (3) vom Typ einer zweistufigen Wälzkolbenpumpe erzeugten Förderleistung zu der erzeugten Förderleistung der ersten Pumpstufe (T1) der primären Vakuumpumpe (2) kleiner als sechs ist.

2. Pumpeinheit (1) nach dem vorhergehenden Anspruch, **dadurch gekennzeichnet, dass** die von der ersten Pumpstufe (B1) der Vakuumpumpe (3) vom Typ einer zweistufigen Wälzkolbenpumpe erzeugte Förderleistung größer oder gleich 3000 m³/h ist, wie zum Beispiel 3500 m³/h bis 5000 m³/h.

3. Pumpeinheit (1) nach einem der vorhergehenden Ansprüche, **dadurch gekennzeichnet, dass** die von der zweiten Pumpstufe (B2) der Vakuumpumpe (3) vom Typ einer zweistufigen Wälzkolbenpumpe erzeugte Förderleistung größer oder gleich 500 m³/h ist, wie zum Beispiel 500 m³/h bis 1000 m³/h.

4. Pumpeinheit (1) nach einem der vorhergehenden Ansprüche, **dadurch gekennzeichnet, dass** das Verhältnis der von der ersten Pumpstufe (B1) der Vakuumpumpe (3) vom Typ einer zweistufigen Wälzkolbenpumpe erzeugten Förderleistung zu der von der zweiten Pumpstufe (B2) der Vakuumpumpe (3) vom Typ einer zweistufigen Wälzkolbenpumpe (3) erzeugten Förderleistung kleiner als 5,5 ist.

5. Pumpeinheit (1) nach einem der vorhergehenden Ansprüche, **dadurch gekennzeichnet, dass** das Verhältnis der von der zweiten Pumpstufe (B2) der Vakuumpumpe (3) vom Typ einer zweistufigen Wälzkolbenpumpe erzeugten Förderleistung zu der erzeugten Förderleistung der ersten Pumpstufe (T1) der primären Vakuumpumpe (2) kleiner oder gleich fünf ist.

6. Pumpeinheit (1) nach einem der vorhergehenden Ansprüche, **dadurch gekennzeichnet, dass** die von der ersten Pumpstufe (T1) der primären Vakuumpumpe (2) erzeugte Förderleistung größer oder gleich 100 m³/h ist, wie zum Beispiel 100 m³/h bis 400 m³/h.

7. Pumpeinheit (1) nach einem der vorhergehenden Ansprüche, **dadurch gekennzeichnet, dass** das Verhältnis der von der ersten Pumpstufe (T1) der primären Vakuumpumpe (2) erzeugten Förderleistung zu der von der zweiten Pumpstufe (T2) der primären Vakuumpumpe (2) erzeugten Förderleistung kleiner oder gleich drei ist.

8. Pumpeinheit (1) nach einem der vorhergehenden Ansprüche, **dadurch gekennzeichnet, dass** das Verhältnis der von der ersten Pumpstufe (B1) der Vakuumpumpe (3) vom Typ einer zweistufigen Wälzkolbenpumpe erzeugten Förderleistung zu der von der dritten Pumpstufe (T3) der primären Vakuumpumpe (2) erzeugten Förderleistung kleiner oder gleich einhundertzwanzig ist.

9. Pumpeinheit (1) nach einem der vorhergehenden Ansprüche, **dadurch gekennzeichnet, dass** die primäre Vakuumpumpe (2) mindestens fünf in Reihe geschaltete Pumpstufen (T1, T2, T3, T4, T5) aufweist.

10. Pumpeinheit (1) nach einem der vorhergehenden Ansprüche, **dadurch gekennzeichnet, dass** sie außerdem eine Rohrleitung (15) aufweist, welche die Saugseite (11) der Vakuumpumpe (3) vom Typ einer zweistufigen Wälzkolbenpumpe an den Einlass (16) der zweiten Pumpstufe (B2) der Vakuumpumpe (3) vom Typ einer zweistufigen Wälzkolbenpumpe anschließt, wobei die Rohrleitung (15) ein Entlastungsmodul (17) aufweist, das dafür ausgelegt ist, sich zu öffnen, sobald die Druckdifferenz zwischen der Saugseite (11) und der Druckseite der ersten Pumpstufe (B1) einen vordefinierten Wert überschreitet.

11. Verwendung einer Pumpeinheit (1) nach einem der vorhergehenden Ansprüche zum Pumpen einer Kammer (101) einer Anlage (100) zur Herstellung von Halbleitern, wobei die Pumpeinheit (1) zur Regelung des Druckes im Inneren der Kammer (101) auf Werte zwischen 53 Pa und 266 Pa und für gepumpte Gasströme in der Kammer (101) zwischen 50 Pa.m³.s⁻¹ und 170 Pa.m³.s⁻¹ verwendet wird.

## Claims

1. Pumping unit (1) comprising:
- a primary vacuum pump (2) of the multistage dry type, comprising at least four pumping stages (T1, T2, T3, T4, T5) fitted in series,
- a two-stage Roots vacuum pump (3), comprising a first and a second pumping stage (B1, B2) fitted in series, the second pumping stage (B2) of the two-stage Roots vacuum pump (3) being fitted in series with and upstream of a first pumping stage (T1) of said primary vacuum pump (2) in the direction of flow of the gases to be pumped,
**characterized in that**:
- the ratio of the volume displacement of the first pumping stage (B1) of the two-stage Roots vacuum pump (3) to the volume displacement of the second pumping stage (B2) of the two-stage Roots vacuum pump (3) being less than six, and
- the ratio of the volume displacement of the second pumping stage (B2) of the two-stage Roots vacuum pump (3) to the volume displacement of the first pumping stage (T1) of said primary vacuum pump (2) being less than six.

2. Pumping unit (1) according to the preceding claim, **characterized in that** the volume displacement of the first pumping stage (B1) of the two-stage Roots vacuum pump (3) is greater than or equal to 3000 m³/h, being between 3500 m³/h and 5000 m³/h for example.

3. Pumping unit (1) according to any of the preceding claims, **characterized in that** the volume displacement of the second pumping stage (B2) of the two-stage Roots vacuum pump (3) is greater than or equal to 500 m³/h, being between 500 m³/h and 1000 m³/h for example.

4. Pumping unit (1) according to any of the preceding claims, **characterized in that** the ratio of the volume displacement of the first pumping stage (B1) of the two-stage Roots vacuum pump (3) to the volume displacement of the second pumping stage (B2) of the two-stage Roots vacuum pump (3) is less than 5.5.

5. Pumping unit (1) according to any of the preceding claims, **characterized in that** the ratio of the volume displacement of the second pumping stage (B2) of the two-stage Roots vacuum pump (3) to the volume displacement of the first pumping stage (T1) of the primary vacuum pump (2) is less than or equal to five.

6. Pumping unit (1) according to any of the preceding claims, **characterized in that** the volume displacement of the first pumping stage (T1) of the primary vacuum pump (2) is greater than or equal to 100 m³/h, being between 100 m³/h and 400 m³/h for example.

7. Pumping unit (1) according to any of the preceding claims, **characterized in that** the ratio of the volume displacement of the first pumping stage (T1) of the primary vacuum pump (2) to the volume displacement of the second pumping stage (T2) of the primary vacuum pump (2) is less than or equal to three.

8. Pumping unit (1) according to any of the preceding claims, **characterized in that** the ratio of the volume displacement of the first pumping stage (B1) of the two-stage Roots vacuum pump (3) to the volume displacement of the third pumping stage (T3) of the primary vacuum pump (2) is less than or equal to one hundred and twenty.

9. Pumping unit (1) according to any of the preceding claims, **characterized in that** the primary vacuum pump (2) comprises at least five pumping stages (T1, T2, T3, T4, T5) fitted in series.

10. Pumping unit (1) according to any of the preceding claims, **characterized in that** it further comprises a passage (15) connecting the intake (11) of the two-stage Roots vacuum pump (3) to the inlet (16) of the second pumping stage (B2) of the two-stage Roots vacuum pump (3), the passage (15) comprising a relief module (17) configured to open as soon as the pressure difference between the intake (11) and the delivery end of the first pumping stage (B1) exceeds a predefined value.

11. Use of a pumping unit (1) according to any of the preceding claims for pumping out an enclosure (101) of a semiconductor manufacturing installation (100), in which the pumping unit (1) is used to control the pressure inside the enclosure (101) at values of between 53 Pa and 266 Pa, and for pumped gas flows in the enclosure (101) of between 50 Pa.m³.s⁻¹ and 170 Pa.m³.s⁻¹.
